# EUROPÄISCHE PATENTSCHRIFT

(11) **EP 0 272 681 B1**
(45) Veröffentlichungstag und Bekanntmachung des Hinweises auf die Patenterteilung: **07.06.1995**
(21) Anmeldenummer: 87119036.9
(22) Anmeldetag: 22.12.1987
(51) Int. Cl.: F21S 3/00

(54) **Systemleuchte**
Lighting system
Système d'éclairage

(30) Priorität: 23.12.1986 DE 3644335
(43) Veröffentlichungstag der Anmeldung: 29.06.1988
(73) Patentinhaber: Engel, Hartmut S., D-71691 Freiberg (DE)
(72) Erfinder: Engel, Hartmut S., D-71691 Freiberg (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- WO-A-80/02735
- DE-C- 950 995
- DE-U- 8 620 254
- US-A- 2 281 379
- US-A- 2 474 308
- US-A- 2 525 315
- US-A- 2 525 556
- US-A- 2 800 574
- US-A- 2 800 576
- US-A- 2 874 271
- US-A- 4 268 894
- US-A- 4 338 653
- US-A- 4 591 957
- US-Design Patent 188 436

## Beschreibung

Die Erfindung betrifft eine Systemleuchte, insbesondere zur Erzeugung lichtbandartiger Leuchtstrukturen, bestehend aus einem langgestreckten Trägerprofil zur Aufnahme beidendig gesockeiter Leuchtstofflampen mit zugehörigen Funktionselementen in Form von Vorschaltgeräten, Reflektoren, lichtdurchlässigen Abdeckungen und dergleichen.

Bekannte Anordnungen dieser Art bestehen aus rohr-oder kastenförmigen Gehäusen, in denen eine Leuchtstofflampe oder mehrere Leuchtstofflampen zusammen mit den elektrischen Funktionselementen untergebracht sind. Um lichtbandartige Strukturen schaffen zu können, sind diese Gehäuse entweder direkt oder auch über Verbindungsteile stirnseitig miteinander kuppelbar. Die Rohr-bzw. Kastenform dieser bekannten Anordnungen verhindert bei kleinvolumiger Ausgestaltung die Erzielung durchgehender Lichtbänder, da zwischen in Längsrichtungen aufeinanderfolgenden Leuchten immer wieder elektrische Funktionselemente, insbesondere Vorschaltgeräte, angeordnet werden müssen, und hat bei großvolumiger Ausgestaltung, wenn in einem Gehäuse mehrere Leuchtstofflampen untergebracht werden müssen, zur Folge, daß sich einerseits in ästhetischer Hinsicht unbefriedigende und häufig plump wirkende Systeme ergeben und andererseits ungünstige Abstrahlwinkel und ungenügende Wirkungsgrade erhalten werden.

Aus der US-A-2,874,271 ist eine Leuchte mit einem langgestreckten Tragerprofil zur Aufnahme beidendig gesockelter Leuchtstofflampen bekannt. Das Tragerprofil besitzt die Form einer langgestreckten Wanne mit deckseitiger ebener Abdeckung oder einer im Querschnitt dreieckförmigen Gestalt. Im Mittelteil des Trägerprofils ist ein kammerförmiger Aufnahmebereich für elektrische Funktionselemente vorgesehen.

Aus US-A-4,338,653 ist eine Leuchte mit einem langgestreckten Trägerprofil zur Aufnahme beidendig gesockelter Leuchtstofflampen mit zugehörigen Funktionselementen bekannt, wobei das Trägerprofil im Querschnitt die Form einer abgewinkelte Seitenwände aufweisenden Wanne mit in gleicher Weise geformter Abdeckung besitzt. Das Trägerprofil ist einteilig ausgebildet, die lichtdurchlässige Abdeckung, die in ihrer Formgestaltung der Form des Trägerprofils entspricht, ist mit den schräg verlaufenden Seitenwänden der Wanne gekuppelt.

Aus US-2,800,574 ist eine Leuchte bekannt, die langgestreckt ausgebildet ist, zur Aufnahme beidendig gesockelter Leuchtstofflampen dient und ein im Querschnitt etwa trapezförmiges Gehäuse besitzt, das wiederum einteilig ausgeführt ist und zwischen Gehäusestegen fixierbare lichtdurchlässige Abdeckungen aufweist. Ferner sind in diesem Profil mittig Kammern zur Aufnahme von Funktionselementen vorgesehen.

Aus US-A-2,474,308 ist eine langgestreckte Leuchte für beidendig gesockelte Leuchtstofflampen bekannt, die einen einteilig ausgebildeten, zur wandseitigen Befestigung bestimmten Trapezkasten zur Aufnahme von Funktionselementen und an diesen Kasten angesetzte Profil-Seitenteile umfaßt, die zur Halterung einer lichtdurchlässigen Abdeckung dienen. Durch Verwendung lichtdurchlässiger Seitenteile kann sowohl eine direkte als auch eine indirekte Beleuchtung erzielt werden.

Aus der US-A-4,268,894 ist eine Leuchte mit einem langgestreckten Trägerprofil mit flachquaderförmiger Gestalt und gerundeten, lichtdurchlässig ausgebildeten Seitenwänden bekannt, wobei beiderseits eines zur Aufnahme von Funktionselementen dienenden Mittelbereichs beidendig gesockelte Leuchtstofflampen vorgesehen sind. Der Zusammenhalt der Anordnung wird über endseitig vorgesehene Trägerkappen gewährleistet.

Aus dem US-Design-Patent 188 436 ist eine langgestreckte Leuchte bekannt, die im Querschnitt konvexe Gestalt besitzt und unterseitig einen ein Lichtgitter tragenden Kasten aufweist, dessen Höhenabmessung etwas geringer ist als die maximale Höhe des konvexen Provils. Diese Leuchte dient zur Aufnahme beidendig gesockelter Leuchtstofflampen, wobei das gesamte langgestreckte Gehäuse und der zugehörige kastenförmige Ansatz aus einem Stück bestehen und endseitig Abschlußwandungen aufgestülpt sind.

Aufgabe der Erfindung ist es, eine Systemleuchte der eingangs angegebenen Art in der Weise auszubilden, daß die Integration der elektrischen Funktionselemente in das Trägerprofil praktisch keine Auswirkungen auf das Erscheinungsbild der Systemleuchte besitzt und demgemäß Vergrößerungen und Verkleinerungen der Grundform möglich sind, ohne zu einer Veränderung des ästhetischen Erscheinungsbildes zu führen. Gleichzeitig soll eine Verbesserung des Wirkungsgrades. der Abstrahlwinkel und der Abblendmöglichkeiten erreicht und sichergestellt werden, daß durch die Möglichkeit direkter, indirekter und bereichsbezogen konzentrierter Beleuchtung den unterschiedlichsten lichttechnischen und raumgestaltenden Anforderungen Rechnung getragen werden kann. Gleichzeitig soll eine Baukastenanordnung mit einfachen Kupplungsverbindungen zwischen den Teilen des Mittelbereichs und den seitlichen Profilteilen ermöglicht werden.

Gelöst wird diese Aufgabe durch die Merkmale des Patentanspruchs 1.

Durch die Schaffung und konsequente lichttechnische Nutzung eines derartigen Trägerprofils, das im Querschnitt bevorzugt die Form einer mittensymmetrischen Konvexlinse besitzt, ist es im Gegensatz zu Systemen anderer Querschnittsform, insbesondere Systemen mit runder oder rechteckiger Querschnittsform, möglich, die beispielsweise für eine Leuchtstofflampe bestimmte Grundstruktur zur Aufnahme mehrerer Leuchtstofflampen ohne proportionale oder annähernd proportionale Volumenerhöhung zu vergrößern. Unabhängig von der jeweiligen Lichteleistung und Größe der Leuchte bleibt damit das äußere Erscheinungsbild der Systemleuchte praktisch unverändert, was insbesondere eine Folge davon ist, daß durch die gewählte Struktur im Mittelteil der Leuchte ein zur Aufnahme von Leuchtstofflampen optimal geeigneter Raum zur Verfügung steht, dessen Aufnahmevolumen sich bereits bei geringer Verkleinerung oder Vergrößerung der Außenkontur es Trägerprofils stark ändert. Dies wirkt sich besonders bei einer Vergrößerung der Außenabmessungen günstig aus, da schon vergleichsweise geringe Vergrößerungen der Außenabmessungen im Mittelbereich viel zusätzlichen Raum schaffen.

Besonders vorteilhafte Ausgestaltungen der Erfindung sind in den Unteransprüchen angegeben.

Die Erfindung wird nachfolgend anhand eines Ausführungsbeispiels unter Bezugnahme auf die Zeichnung näher erläutert; in der Zeichnung zeigt:
- Figur 8: eine schematische Darstellung einer Ausführungsform der Erfindung.

Die Leuchten der Figuren 1 bis 7 stellen keine Ausführungsformen der Erfindung dar, sondern zeigen Einzelheiten der Erfindung wie die konvexe Querschnittsform, seitlich geschlitzte, spitzwinkelige Eckteile, Kupplungsaufnahmen für rohrförmige Verbindungselemente, Vertikalstege und Stromschiene.

Im einzelnen zeigen:
- Figur 1: eine schematische Darstellung einer Systemleuchte zur direkten Beleuchtung,
- Figur 2: eine Variante zur direkten sowie zur indirekten Beleuchtung,
- Figur 3: eine Modifikation der Leuchte nach Figur 2,
- Figur 4: eine Leuchte zur gleichzeitig direkten und gegebenenfalls punktförmigen Beleuchtung über Zusatzstrahler,
- Figur 5: eine für erhöhte Lichtleistung bestimnte Leuchte zur direkten und indirekten und gegebenenfalls punktförmigen Beleuchtung,
- Figur 6: eine schematische Darstellung zur Erläuterung des Prinzips der Verbindung mehrerer Systemleuchten miteinander, und
- Figur 7: eine schematische Darstellung zur Erläuterung einer weiteren Leuchte.

Die schematische Querschnittsansicht der Fig. 1 zeigt ein insbesondere im Stranggußverfahren hergestelltes Trägerprofil 1, das die Form einer mittensymmetrischen, relativ flachen Konvexlinse besitzt. Begrenzt wird dieses Trägerprofil 1 praktisch nur von zwei gekrümmten Flächen in Form eines oberen Schalenteils 4 und eines unteren Schalenteils 3, wobei in diesem Ausführungsbeispiel das obere Schalenteil 4 ganzflächig geschlossen ist, während das untere Schalenteil 3 Ausnehmungen zur Aufnahme lichtdurchlässiger Abdeckungen 12 besitzt.

Durch die beiden Schalenteile 3, 4 miteinander verbindende vertikale Stege 5 wird im Trägerprofil 1 ein Mittelteil 2 ab gegrenzt, das einen Aufnahmebereich 6 für elektrische Funktionselemente, insbesondere ein Vorschaltgerät 7 und im dargestellten Falle einer Stromschiene 8 bildet.

Beiderseits des Mittelteils 2 befinden sich Profilkammern 9, 10, in denen Leuchtstoffröhren 11 angeordnet sind. Die zugehörigen Lampenfassungen sind an den stirnseitigen Endwänden des Trägerprofils angebracht.

Die flachen, seitlichen Bereiche der Profilkammern 9, 10 sind als Staukammern 13 für elektrische Kabel 15 und Leitungen ausgebildet. Dazu ist es lediglich erforderlich, an das untere Schalenteil einen etwa vertikalen, gleichzeitig zur Halterung der lichtdurchlässigen Abdeckungen 12 benutzbaren Steg 19 auszubilden, der sich nur über einen Teil der Höhe der Profilkammer erstreckt, so daß die jeweilige Staukammer 13 über einen Schlitz zum Einlegen der Leitungen zugänglich ist.

Zur Erzeugung eines schmalen, seitlichen Lichtbandes sind die Eckteile 14 des Trägerprofils 1 mit einem Aufnahmeschlitz für ein Licht konzentrierendes Material ausgebildet, und diese Schlitze stehen über Öffnungen mit den Profilkammern 9. 10 in Verbindung, so daß durch die Öffnungen Licht treten kann und damit diese schmalen Lichtbänder wirksam werden können.

Während sich die Profilkammern 9, 10 aufgrund ihrer Breite hinsichtlich des erwünschten Abstrahlwinkels und auch des Wirkungsgrades günstig auswirken, ermöglicht es die Höhe des Mittelteils 2, problemfrei elektrische . Funktionselemente, insbesondere Vorschaltgeräte und auch zusätzlich vorgesehene Stromschienen problemfrei unterzubringen. Dabei gewährleistet die Ausgestaltung des Trägerprofils eine hohe mechanische Festigkeit als Folge der das Mittelteil 2 bildenden Kastenkonstruktion.

Figur 2 zeigt eine Leuchte, die zusätzlich zu der bei Fig. 1 gegebenen direkten Beleuchtung eine indirekte Beleuchtung mittels einer weiteren, im Mittelteil 2 angeordneten Leuchtstoffröhre 11 ermöglicht. Dabei ist im Mittelteil 2 weiterhin ein Vorschaltgerät 7 angeordnet. Es sind jedoch die Vertikalstege 5 nach oben divergierend ausgebildet, so daß sich ein günstiger Abstrahlwinkel über die lichtdurchlässige Abdeckung 12 erzielen läßt. Trotz dieser zusätzlichen Möglichkeit der gleichzeitigen Schaffung einer indirekten Beleuchtung werden die Außenabmessungen des Trägerprofils nur unwesentlich verändert.

Figur 3 zeigt eine Leuchte, bei der unter Beibehaltung der Breitenabmessung die Höhenabmessung vergrößert und dadurch wiederum unter Beibehaltung der Grundform einerseits Aufnahmeräume für Reflektoren 17 zur Erzeugung einer gewünschten direkten Beleuchtung geschaffen werden und andererseits ein spezieller Aufnahmeraum 18 für eine Leuchtstoffröhre 11 zur Erzielung einer indirekten Beleuchtung erhalten wird.

Das Mittelteil 2 umfaßt hierbei einen Aufnahmebereich 6 für das \/orschaltgerät 7 und gegebenenfalls weitere elektrische Funktionselemente sowie einen darüberliegenden, divergierenden Aufnahmeraum für die Leuchtstoffröhre 11.

Eine vergleichsweise geringe Erhöhung des Mittelteils des Trägerprofils führt dazu, daß ohne Beeinträchtigung der Unterbringungsmöglichkeiten für die elektrischen Funktionselemente ein zusätzlicher Aufnahme-und damit Abstrahlraum 18 zur Verfügung steht und außerdem eine vergleichsweise große Freiheit hinsichtlich der Ausgestaltung. d.h. des Verlaufs und der Krümmung, der Reflektoren 17 für die direkte Beleuchtung erhalten wird.

Die Variante nach Fig. 4 macht deutlich, daß die durch spezielle Reflektorgestaltung erzielbare großfläche Direktbeleuchtung ohne Schwierigkeiten auch mit einer beispielsweise punkt förmigen Beleuchtung kombiniert werden kann, indem in das Trägerprofil eine im Mittelteil fixierte Stromschiene 8 integriert wird, die zur Aufnahme herkömmlicher Strahler geeignet ist. Auch hier sind wiederum alle elektrischen Funktionselemente im raummäßig günstigen Mittelteil konzentriert, das zur Aufnahme dieser teilweise schweren Elemente aufgrund seiner durch die Kammerstruktur bedingten mechanischen Stabilität auch besonders geeignet ist.

Die Leuchte nach Figur 5 verdeutlicht, daß auch im Falle einer Kombination von direkter, indirekter und beispielsweise punktförmiger Beleuchtung und der dafür erforderlichen elektrischen Funktionselemente der innerhalb des Trägerprofils zur Verfügung stehende Raum in optimaler Weise genutzt werden kann und gleichzeitig durch entsprechende Profilgestaltung die notwendige mechanische Stabilität gegeben ist. Obwohl bei dieser Leuchte nach Figur 5 im Mittelteil Raum für einander gegenüberliegend angeordnete Vorschaltgeräte bereitgestellt und an der Unterseite eine Stromschiene 8 integriert ist sowie Aufnahmebereiche für Kabel 15 und Leitungen zur Verfügung stehen, ergibt sich keine Veränderung der Grundform des Trägerprofils. Eine Vergrößerung der Trägerprofilhöhe führt demgemäß zwar zu einer sofort merkbaren Volumenernöhung im zur Aufnahme der Funktionselemente bestimmten Mittelteil, verändert aber die Gesamtstruktur und damit das Erscheinungsbild der Systemleuchte nicht in merkbarer Weise.

Fig. 6 zeigt eine Möglichkeit der Reihenschaltung mehrerer Systemleuchten durch \/erbindung über rohrförmige Elemente 21. Dazu sind im Trägerprofil, insbesondere an dessen Oberseite. Kupplungsaufnahmen 20 für Rohrelemente vorgesehen, wodurch sich einfache Steckkupplungsmöglichkeiten ergeben. Im Bereich der Profilteile können diese Rohrelemente auch fest integriert sein, so daß sich eine durchgehende Rohrstuktur ergibt, die gleichzeitig so ausgestaltet sein kann, daß -wie in Fig. 6 angedeutet - Teilbereiche der Rohrwandung lichtdurchlässig ausgebildet sind und im Verbindungsrohr eine Leuchtstoffröhre 11 angeordnet ist. Auf diese Weise wird die Möglichkeit der Erzielung einer indirekten Beleuchtung durch Ausnutzung der Verbindungselemente erhalten, was wiederum zu einer günstigen Gesamtstruktur von vergleichsweise geringer Höhe des Trägerprofils führt.

Figur 7 zeigt eine Leuchte, bei der an der Unterseite des Trägerprofils stirnseitig gehaltert ein Rohrelement 21 vorgesehen ist, das auch mit weiterführenden Rohren kuppelbar sein kann, und in dem eine Leuchtstoffröhre 11 in der Weise angeordnet ist, daß nach unten eine Abschirmung gegeben und eine Abstrahlung über die Reflexion an dem oberen Schalenteil 4 erreicht ist.

Nach einer weiteren Besonderheit der Erfindung können die separat ausgebildeten Mittelteile bzw. das Mittelteil und Seitenteile miteinander über Schnapp-Rastverbindungen kuppelbar ausgestaltet werden.

Figur 8 zeigt eine Ausführungsform der Erfindung, bei der das die Form einer Konvexlinse besitzende Trägerprofil 1 aus zwei identisch ausgebildeten seitlichen Profilteilen 24 und einem Mittelbereich besteht, wobei der Mittelbereich 26 zur Aufnahme einer oder mehrerer Leuchtstoffröhren 11 und entsprechender Reflektoren 17 dient. Die seitlichen Profilteile 24 sind in der Weise mit durchgehenden Stegen, Ausnehmungen und Hinterschneidungen versehen, daß sich einfache Kopplungsverbindungen mit dem Mittelbereich 26 zugeordneten, lichtdurchlässigen oder lichtundurchlässigen, Abdeckungen 23, Blendrastern oder Streuscheiben 22 erzielen lassen. In den seitlichen Profilteilen sind ferner Kammern zur Aufnahme von Funktionseinheiten 25 ausgebildet.

Das Trägerprofil besteht aus zwei identisch ausgebildeten, zumindest an den Längsenden miteinander verbundenen, separat ausgebildeten seitlichen Profilteilen 24 und dem Mittelbereich 26. Die Abdeckung 23 folgt der Konvexform des Trägerprofils. Die V-förmig ausgebildeten seitlichen Profilteile 24 sind mit je einem Scheitel und je einer Öffnung an den Längsenden des Trägerprofils so miteinander verbunden, daß die beiden Scheitel die spitzen Winkel des Querschnitts des Trägerprofils 1 bilden und die beiden Öffnungen einander im Abstand gegenüberliegen zur Bildung des Mittelbereichs 26 zwischen den seitlichen Profilteilen 24. Die Abdeckung 23, Blendraster oder Streuscheiben 22 sind oberhalb oder unterhalb der wenigstens einen Leuchtstofflampe 11 angeordnet. Reflektoren 17 befinden sich seitlich der wenigstens einen Leuchtstofflampe 11 jeweils in den Öffnungen der jeweils zugehörigen seitlichen Profilteile 24.

Während die seitlichen Profilteile zusammen mit ihrer gegenseitigen Verbindung eine gleichbleibende Grundstruktur bei dieser Ausführungsform darstellen, kann der Mittelbereich 26 in unterschiedlicher Weise mit Reflektoren, Abdeckungen und Leuchtstoffröhren bestückt werden, so daß sich unterschiedliche Abstrahlcharakteristiken einseitig oder beidseitig ergeben und somit den in der Praxis auftretenden Forderungen nach Art eines Baukastensystems auf besonders wirtschaftliche Weise Rechnung getragen werden kann.

Die geschilderten Leuchten machen deutlich, daß die spezielle Querschnittsform des Trägerprofils eine hohe Variabilität hinsichtlich der Abstrahlwinkel und auch der Abblendmöglichkeiten bei stets vorhandenem hohem Wirkungsgrad ermöglicht. Diese vorteilhaften Eigenschaften sind gepaart mit hoher Stabilität und optimaler Gewichtsverteilung, wobei trotz unterschiedlicher Höhenabmessungen das äußere Erscheinungsbild praktisch unverändert bleibt.

## Patentansprüche

1. Systemleuchte, insbesondere zur Erzeugung lichtbandartiger Leuchtstrukturen,
mit einem in einer Längsrichtung langgestreckten Trägerprofil (1) zur Aufnahme langgestreckter, beidendig gesockelter Leuchtstofflampen (11),
deren Längsrichtung im wesentlichen mit der Längsrichtung des Trägerprofils übereinstimmt,
mit zugehörigen Funktionselementen in Form von Vorschaltgeräten, Reflektoren, lichtdurchlässigen Abdeckungen und dergleichen,
wobei das Trägerprofil (1) im Querschnitt die Form einer Konvexlinse besitzt und, im Querschnitt gesehen, aus zwei identisch und separat ausgebildeten, zumindest an den Längsenden miteinander verbundenen seitlichen Profilteilen (24) und einem Mittelbereich (26), der zur Aufnahme wenigstens einer Leuchtstofflampe (11) mit zugehörigem Reflektor (17) und gegebenenfalls einem Blendraster bzw. einer Streuscheibe (22) dient, sowie der Konvexform des Trägerprofils folgender, lichtdurchlässiger oder lichtundurchlässiger Abdeckung (23) besteht und in den seitlichen Profilteilen (24) Räume zur Aufnahme und Fixierung von Funktionseinheiten (25) vorgesehen sind,
wobei die V-förmig ausgebildeten seitlichen Profilteile (24) mit je einem Scheitel und je einer Öffnung an den Längsenden so miteinander verbunden sind, daß die beiden Scheitel die spitzen Winkel des Querschnitts des Trägerprofils (1) bilden und die beiden Öffnungen einander im Abstand gegenüberliegen zur Bildung des Mittelbereichs (26) zwischen den seitlichen Profilteilen (24),
wobei die seitlichen V-förmigen Profilteile (24) mit durchgehenden Stegen, Ausnehmungen und Hinterschneidungen versehen sind zur Schaffung einfacher Kupplungsverbindungen mit dem Mittelbereich zugeordneten, in unterschiedlicher Weise bestückbaren lichtdurchlässigen oder lichtundurchlässigen Abdeckungen, Blendrastern oder Streuscheiben, welche oberhalb und unterhalb der wenigstens einen Leuchtstofflampe (11) angeordnet sind.

2. Systemleuchte nach Anspruch 1,
dadurch **gekennzeichnet,**
daß Reflektoren (17) seitlich der wenigstens einen Leuchtstofflampe (11) angeordnet sind und sich jeweils an den Öffnungen der jeweils zugehörigen V-förmigen Profilteile (24) befinden.

3. Systemleuchte nach Anspruch 1 oder 2,
dadurch **gekennzeichnet,**
daß die dem Mittelbereich (26) zugeordneten lichtdurchlässigen oder lichtundurchlässigen Abdeckungen, Blendraster oder Streuscheiben mit den V-förmigen Profilteilen (24) über Schnapp-Rastverbindungen kuppelbar sind.

4. Systemleuchte nach Anspruch 1,
dadurch **gekennzeichnet,**
daß die mit in der Längsrichtung durchgehenden Stegen versehenen seitlichen, V-förmigen Profilteile (24) sich sowohl nach innen als auch nach außen öffnende Profilausnehmungen mit Hinterschneidungen aufweisen.

5. Systemleuchte nach einem der vorhergehenden Ansprüche,
dadurch **gekennzeichnet,**
daß die spitzwinkeligen Eckteile der V-förmigen Profilteile (24), im Querschnitt gesehen, seitlich geschlitzt und als Aufnahme für ein streifenförmiges, Licht konzentrierendes Material zur Erzeugung eines seitlichen Lichtbandes ausgebildet sind und über Öffnungen mit den von den V-förmigen Profilteilen (24) gebildeten seitlichen Profilkammern in Verbindung stehen.

6. Systemleuchte nach einem der vorhergehenden Ansprüche,
dadurch **gekennzeichnet,**
daß an der Oberseite des Mittelsbereichs Kupplungsaufnahmen für rohrförmige Verbindungselemente zwischen einzelnen Trägerprofilen (1) vorgesehen sind.

7. Systemleuchte nach Anspruch 6,
dadurch **gekennzeichnet,**
daß sich die rohrförmigen Elemente durchgehend über die Trägerprofile (1) erstrecken und im Trägerprofilbereich teilweise lichtdurchlässig sowie zur Aufnahme einer Leuchtstofflampe (11) ausgebildet sind.

8. Systemleuchte nach einem oder mehreren der vorhergehenden Ansprüche,
dadurch **gekennzeichnet,**
daß die Trägerprofile (1) an ihren Längsenden und insbesondere auch über abgewinkelte Zwischenteile form- und kraftschlüssig kuppelbar sind.

9. Systemleuchte nach einem der vorhergehenden Ansprüche,
dadurch **gekennzeichnet,**
daß im Mittelbereich des Trägerprofils (1) Vertikalstege zumindest auf einem Teil der Höhe divergierend verlaufen und einen Aufnahmeraum für eine Leuchtstofflampe (11) begrenzen, deren Abstrahlrichtung entgegen der Hauptabstrahlrichtung verläuft.

10. Systemleuchte nach einem der vorhergehenden Ansprüche,
dadurch **gekennzeichnet,**
daß im Mittelbereich des Trägerprofils (1), der von den von den V-förmigen Profilteilen gebildeten seitlichen Profilkammern durch Vertikalstege getrennt ist, eine nach unten offene, im Querschnitt U-förmige, insbesondere zum Anschluß von Strahlern bestimmte Stromschiene gehaltert ist.

## Claims

1. Lighting unit, in particular for generating light band type structures,
with a carrier section (1) elongated in the longitudinal direction for receiving elongated fluorescent lamps (11) with caps at both ends, the longitudinal direction of which essentially corresponds to the longitudinal direction of the carrier section (1),
with associated functional elements in the form of chokes, reflectors, translucent covers, and the like, wherein the carrier section (1) has the shape of a convex lens in cross-section, and viewed in cross-section, comprises two identical and separately formed lateral profiled parts (24) which are connected together at least at the longitudinal ends, and a central region (26) for receiving at least one fluorescent lamp (11) with associated reflector (17) and possibly an aperture raster or a scattering disk (22),
and also a translucent or light-impermeable cover (23) which follows the convex shape of the carrier section (1), and wherein chambers for receiving and fixing functional units (25) are provided in the lateral profiled parts (24),
wherein the V-shaped lateral profiled parts (24) are connected together with respectively one crown and with respectively one opening at the longitudinal ends such that the two crowns form the acute angles of the cross-section of the carrier section (1) and that the two openings lie across from one another at the distance for forming the central region (26) between the lateral profiled parts (24),
wherein the lateral V-shaped profiled parts (24) are provided with continuous webs, recesses, and undercuts for providing simple coupling connections with translucent or light-impermeable covers, aperture rasters, or scattering disks which can be fitted in various manners, which are associated with the central region, and which are arranged above and below the at least one fluorescent lamp (11).

2. Lighting unit in accordance with claim 1,
characterised in that
the reflectors (17) are arranged to the side of the at least one fluorescent lamp (11) and are respectively at the openings of the respectively associated V-shaped profiled parts (24).

3. Lighting unit in accordance with claim 1 or 2,
characterised in that
the translucent or light-impermeable covers, aperture rasters, or scattering disks associated with the central region (26) can be coupled with the V-shaped profiled parts (24) via snap connections/latch connections.

4. Lighting unit in accordance with claim 1,
characterised in that
the lateral, V-shaped profiled parts (24) which are provided with webs continuously extending in the longitudinal direction have profiled recesses having undercuts and opening to the interior as well as to the exterior.

5. Lighting unit in accordance with one of the preceding claims,
characterised in that
the acute angled edge regions of the V-shaped profiled parts (24), viewed in cross-section, are slotted at the side and are formed as a mount for a strip-like light concentrating material for the generation of a lateral light band, and communicate with the lateral profiled chambers formed by the V-shaped profiled parts (24) via openings.

6. Lighting unit in accordance with one of the preceding claims,
characterised in that
coupling mounts for tubular connecting elements between individual carrier sections (1) are provided on the upper side of the central region.

7. Lighting unit in accordance with claim 6,
characterised in that
the tubular elements extend continuously over the carrier sections (1) and are constructed in the carrier section region so that they are partially translucent and shaped to accommodate a fluorescent lamp (11).

8. Lighting unit in accordance with one or several the preceding claims,
characterised in that
the carrier sections (1) can be coupled at their longitudinal ends and in particular can also be coupled via angled intermediate parts in a form-locked manner and in a force transmitting engagement.

9. Lighting unit in accordance with one of the preceding claims,
characterised in that
vertical webs extend divergently in the central region of the carrier section over at least part of the height and bound an accommodation chamber for a fluorescent lamp (11) which radiates in a direction opposite to the main direction of radiation.

10. Lighting unit in accordance with one of the preceding claims,
characterised in that
a downwardly open power rail of U-shaped cross-section which is in particular intended for the connection of spotlights is mounted in the central region of the carrier section (1) which is separated by vertical webs from the lateral profiled chambers which are formed by the V-shaped profiled parts.

## Revendications

1. Système d'éclairage, en particulier pour produire des structures lumineuses du type à bandes lumineuses, comportant un profilé support (1) allongé en direction longitudinale, destiné à recevoir des tubes fluorescents (11) allongés avec des culots aux deux extrémités, tubes dont la direction longitudinale concorde essentiellement avec la direction longitudinale du profilé support, comportant des éléments de fonctionnement associés sous la forme d'appareils de mise en circuit, de réflecteurs, de couvercles transparents et similaires, le profilé support (1) ayant une section en forme de lentille convexe et, vu en coupe, étant constitué par deux éléments profilés (24) latéraux réalisés identiques et séparés, reliés l'un à l'autre au moins aux extrémités longitudinales, et par une zone médiane (26) qui sert à recevoir au moins un tube fluorescent (11) avec le réflecteur (17) correspondant et, le cas échéant, avec une grille anti-éblouissante ou une plaque de diffusion (22), ainsi que constitué par le couvercle (23) transparent ou opaque qui suit la forme convexe du profilé support, et des espaces étant prévus dans les éléments profilés (24) latéraux pour recevoir et fixer les unités de fonctionnement (25), les éléments profilés (24) latéraux en forme de V étant reliés l'un à l'autre avec respectivement un sommet et une ouverture sur les extrémités longitudinales, de telle sorte que les deux sommets forment les angles aigus de la section du profilé support (1) et que les deux ouvertures se font face à distance pour former la zone médiane (26) entre les éléments profilés (24) latéraux, les éléments profilés (24) latéraux en forme de V étant pourvus de traverses, d'évidements et de contre-découpes continus pour créer des liaisons d'accouplement simples avec des couvercles transparents ou opaques, des grilles anti-éblouissantes ou des plaques de diffusion, ces derniers éléments étant associés à la zone médiane et pouvant être équipés de manières différentes et étant agencés au-dessus et au-dessous d'au moins un tube (11).

2. Système d'éclairage selon la revendication 1, caractérisé en ce que des réflecteurs (17) sont agencés latéralement d'au moins un tube fluorescent (11) et se trouvent respectivement sur les ouvertures des éléments profilés (24) en forme de V respectivement associés.

3. Système d'éclairage selon l'une ou l'autre des revendications 1 et 2, caractérisé en ce que les couvercles transparents ou opaques, les grilles anti-éblouissantes ou les plaques de diffusion, associés à la zone médiane (26), peuvent être accouplés aux éléments profilés (24) en forme de V par l'intermédiaire d'assemblages à encliquetage.

4. Système d'éclairage selon la revendication 1, caractérisé en ce que les éléments profilés (24) latéraux en forme de V pourvus en direction longitudinale de traverses continues présentent des évidements de profils avec contre-découpes s'ouvrant aussi bien vers l'intérieur que vers l'extérieur.

5. Système d'éclairage selon l'une quelconque des revendications précédentes, caractérisé en ce que les parties de coin en angles aigus des éléments profilés (24) en forme de V, vues en coupe, sont réalisées fendues latéralement pour recevoir un matériau en forme de bande concentrant la lumière pour produire une bande lumineuse latérale et sont en liaison par l'intermédiaire d'ouvertures avec les chambres du profilé latérales formées par les éléments profilés (24) en forme de V.

6. Système d'éclairage selon l'une quelconque des revendications précédentes, caractérisé en ce que des logements d'accouplement sont prévus sur la face supérieure de la zone médiane pour des éléments de liaison en forme de tubes entre les profilés supports (1) individuels.

7. Système d'éclairage selon la revendication 6, caractérisée en ce que les éléments en forme de tubes s'étendent de façon continue sur les profilés supports (1) et sont réalisés dans la zone du profilé support en partie transparents ainsi que pour recevoir un tube fluorescent (11).

8. Système d'éclairage selon l'une ou plusieurs des revendications précédentes, caractérisé, en ce que les profilés supports (1) peuvent être accouplés en coopération de forme et de force sur leurs extrémités longitudinales et en particulier aussi par des pièces intermédiaires coudées.

9. Système d'éclairage selon l'une quelconque des revendications précédentes, caractérisé en ce que dans la zone médiane du profilé support (1) s'étendent des traverses verticales divergeant au moins sur une partie de la hauteur et limitant un espace de réception pour un tube fluorescent (11) dont la direction de rayonnement s'étend à l'encontre de la direction de rayonnement principale.

10. Système d'éclairage selon l'une quelconque des revendications précédentes, caractérisé en ce qu'un rail conducteur ouvert vers le bas, de section en forme de U, destiné en particulier au raccordement de projecteurs, est maintenu dans la zone médiane du profilé support (1) qui est séparé au moyen de traverses verticales vis-à-vis des chambres de profilés latérales formées par les éléments profilés en forme de V.
